# EUROPÄISCHE PATENTSCHRIFT

(11) **EP 3 428 116 B1**
(45) Veröffentlichungstag und Bekanntmachung des Hinweises auf die Patenterteilung: **25.12.2019**
(21) Anmeldenummer: 17181101.1
(22) Anmeldetag: 13.07.2017
(51) Int. Cl.: B68B 1/00

(54) **LONGIERGURT FÜR PFERDE**
LUNGING GIRTH FOR HORSES
LONGE POUR CHEVAUX

(43) Veröffentlichungstag der Anmeldung: 16.01.2019
(73) Patentinhaber: Engelke, Carsten, 30855 Langenhagen (DE); Gerber, Ruedi, 8586 Andwil (CH)
(72) Erfinder: Engelke, Carsten, 30855 Langenhagen (DE); Gerber, Ruedi, 8586 Andwil (CH)
(74) Vertreter: Glawe, Delfs, Moll

(56) Entgegenhaltungen:
- BE-A6- 1 015 248
- DE-A1-102007 034 068

## Beschreibung

Die Erfindung betrifft einen Longiergurt für Pferde.

Zur Ausbildung von jungen Pferden, aber auch zum Muskel- oder Konditionsaufbau bereits ausgebildeter, ggf. rekonvaleszenter Pferde ist es bekannt, diese zu Longieren. Dabei wird das Pferd an einer am Zaumzeug befestigten Longe in einer kreisförmigen Bahn von einem Longenführer geführt.

Zur Befestigung von Hilfszügeln - bspw. um eine gewünschte Kopfhaltung des Pferdes zu erreichen - oder zum zügelähnlichen Führen der Longe zum Zaumzeug hin - insbesondere im Falle einer Doppellonge - werden Longiergurte eingesetzt. Bei diesen Longiergurten handelt es sich um einen über oder den kurz hinter dem Widerrist um den Rupf des Pferdes geschlagenen Gurt, an dem in verschiedenen Höhen Metallringe angebracht sind, an denen Hilfszügel befestigt oder durch die Longen hindurchgeführt werden können. Ein solcher Longiergurt ist bspw. in DE 92 07 548 U1, DE 10 2007 034 068 A1, und BE 1015248 A6 gezeigt.

Der Erfindung liegt die Aufgabe zugrunde, einen gegenüber dem bekannten Stand der Technik verbesserten Longiergurt zu schaffen.

Gelöst wird diese Aufgabe durch einen Longiergurt gemäß dem Hauptanspruch. Vorteilhafte Weiterbildungen sind Gegenstand der abhängigen Ansprüche.

Demnach betrifft die Erfindung einen Longiergurt für Pferde umfassend ein am Rumpf eines Pferdes sicherbares Gurtband mit einer sich quer zur Längsrichtung des Gurtbandes zu beiden Seiten erstreckende Rückenauflage, die zu einer Seite des Gurtbandes eine zentrale einseitig offene Aussparung für den Widerrists eines Pferdes aufweist, welche durch ein zu beiden Seiten der Aussparung an der Rückenauflage befestigtes Kopfeisen überspannt ist, und die zumindest abseits des zentralen Bereiches in Fortführung der Aussparung eine höhere Steifigkeit als das Gurtband hat, und wobei sowohl an dem Gurt als auch an der Rückenauflage abseits des Gurtbandes Ringe zur Befestigung und/oder Durchführung von Hilfszügeln und/oder Longe vorgesehen sind.

Zunächst werden einige in Zusammenhang mit der Erfindung verwendete Begriffe erläutert.

Eine "einseitig offene Aussparung der Rückenauflage zu einer Seite des Gurtbandes" bezeichnet eine Aussparung, die sich an einem Rand der Rückenauflage beginnend in Richtung des Gurtbandes bzw. des Bereichs der Rückenauflage, die bei durch die Rückenauflage unterbrochenem Gurtband als gedachte lineare Fortführung des Gurtbandes angesehen werden kann, erstreckt, dieses aber grundsätzlich nicht schneidet. Insbesondere soll der Kraftfluss durch das Gurtband aufgrund der Zugbeanspruchung beim Festschnallen des Logiergurtes in Gurtbandlängsrichtung durch die Aussparung also nicht oder nur unwesentliche gestört werden. Von einer nur unwesentlichen Störung des Kraftflusses kann ausgegangen werden, wenn sich die Aussparung zu max. 20%, vorzugsweise zu max. 15% der Breite des Gurtbandes in das Gurtband bzw. den Gurtbandbereich der Rückenauflage hinein erstreckt.

Mit "Kopfeisen" ist ein steifes und starres Bauteil, häufig, jedoch nicht zwingend aus Metall, bezeichnet, mit dem die relative Lage zweier damit verbundener Bereiche festgelegt wird. Der Erfindung liegt die Erkenntnis zugrunde, dass bei Longiergurten gemäß dem Stand der Technik die Bewegungsfreiheit eines Pferdes regelmäßig eingeschränkt wird, da sie auf Knorpel oder Knochen drücken und Bewegungen der Muskulatur erschwert werden. Um diese negativen Effekte zu vermeiden weist der erfindungsgemäße Longiergurt eine Rückenauflage auf, die zum einen eine höhere Steifigkeit als das Gurtband aufweist und zum anderen mit einer Aussparung für den Widerrist versehen ist, wodurch eine vorteilhafte Führung des Gurtbandes am Pferd sowie eine deutlich weniger einschränkende Belastung des Pferdes erreicht wird.

Indem sich die Rückenauflage zu beiden Seiten des Gurtbandes erstreckt und eine demgegenüber höhere Steifigkeit aufweist, ist unmittelbar ersichtlich, dass die im Bereich des Pferderückens über den Longiergurt auf das Pferd ausgeübten Kräfte über einen größeren Bereich verteilt werden als allein mit einem Gurtband möglich wäre. Die Steifigkeit der Rückenauflage über die Wirbelsäule des Pferdes hinweg wird dabei - insbesondere bei einer geringen Steifigkeit der Rückenauflage im zentralen Bereich - durch das Kopfeisen sichergestellt, welches die zu beiden Seiten des zentralen Bereichs bzw. der Wirbelsäule liegenden Bereiche der Rückenauflage mit höherer Steifigkeit miteinander verbindet. Durch das Kopfeisen wird auch sichergestellt, dass die zu beiden Seiten der Wirbelsäule liegenden Bereiche der Rückenauflage durch das Gurtband nicht zangenartig zusammengezogen werden.

Durch die vorgesehene Aussparung zusammen mit dem sich darüber erstreckenden Kopfeisen kann weiterhin vermieden werden, dass der Widerrist des Pferdes belastet wird. Da sich die Aussparung weiterhin zu einer Seite des Gurtes erstrecken soll, wird weiterhin sichergestellt, dass das Gurtband bei ordnungsgemäßer Verwendung des erfindungsgemäßen Longiergurtes hinter dem Widerrist um den Rumpf eines Pferdes entlang verläuft. Durch diese Maßnahmen wird erreicht, dass der Schulterknorpel des Pferdes sowie die umliegende Muskulatur in ihrer Beweglichkeit nicht oder im Vergleich zum Stand der Technik nur deutlich weniger belastet und eingeschränkt werden und eine größere Ellenbogenfreiheit erreicht wird.

Es hat sich außerdem gezeigt, dass der erfindungsgemäße Longiergurt bei ordnungsgemäßer Verwendung nicht auf dem Rücken des Pferdes verrutscht.

Durch die vorgesehenen Ringe zur Befestigung und/oder Durchführung von Hilfszügeln und/oder Longe sowohl an der Rückenauflage als auch am Gurtband sind verschiedene Verschnallungen und Führungen von Hilfszügeln und/oder Longen möglich.

Es ist bevorzugt, wenn das Gurtband über Schraubverbindungen an der Rückenauflage befestigt ist. Durch entsprechende Schraubverbindungen ist ein einfacher und schneller Austausch des Gurtbandes gewährleistet, bspw. bei Beschädigung oder zur Anpassung des Longiergurtes an ein bestimmtes Pferd. Insbesondere ist es möglich, durch geeignete Anordnung der für die Schraubverbindung vorgesehenen Durchgangslöcher in dem Gurtband und/oder der Rückenauflage eine auf das jeweilige Pferd angepasste Führung des Gurtbandes um den Rumpf zu erreichen. Dazu ist besonders bevorzugt, wenn am Gurtband und/oder der Rückenauflage eine Mehrzahl an Schraubenlöchern zur Auswahl und/oder ein Teil der Schraubenlöcher als Langlöcher zur Anpassung der Position und Ausrichtung des Gurtbandes gegenüber der Rückenauflage ausgeführt sind. Durch entsprechend ausgestaltete oder vorgesehene (Zusatz-)Löcher ist es möglich, die Position und/oder Winkellage des Gurtbandes gegenüber der Rückenauflage einzustellen und so auf das jeweilige Pferd anzupassen. Insbesondere ist es so möglich, durch geeignete Anordnung des Gurtbandes das Brustbein des Pferdes zu entlasten. Vorzugsweise ist das Kopfeisen austauschbar an der Rückenauflage befestigt. Dabei kann die Befestigung an der Rückenauflage bevorzugt als lösbare Schraubenverbindung ausgeführt sein. Durch Austausch des Kopfeisens, durch den die relative Lage der beiden Bereiche der Rückenauflage zu beiden Seiten des zentralen Bereichs und somit der Wirbelsäule des Pferdes festgelegt wird, kann der erfindungsgemäße Longiergurt an die Breite des Pferderückens angepasst werden, sodass eine mögliche großflächige Anlage der Rückenauflage an das Pferd und somit eine möglichst großflächige Kraftverteilung erreicht wird. Die Schraubenverbindung ermöglicht dabei einen einfachen Austausch des Kopfeisens.

Bevorzugt kann am Schraubenkopf wenigstens einer der Schrauben zur Befestigung des Kopfeisens an der Rückenauflage ein Longierring senkrecht zur Schraubenachse angeordnet sein. Der Longierring kann dabei zusätzlich oder anstelle des eigentlichen Schraubenkopfes vorgesehen sein. Ein solcher Longierring dient der Durchführung von Longen, insbesondere bei Doppellongen, sodass die Longen jeweils zügelähnlich zum Zaumzeug geführt werden. Es hat sich gezeigt, dass die Position der Schrauben zur Befestigung des Kopfeisens vorteilhaft für die Anordnung entsprechender Longierringe ist. Aufgrund der regelmäßig erforderlichen Größe der Longierringe lassen sich die fraglichen Schrauben bei ausreichend fester Verbindung regelmäßig auch händisch durch Drehen der Longierringe lösen und anziehen. Es wird so ein werkzeugfreier Austausch des Kopfeisens ermöglicht.

Es ist bevorzugt, wenn die Rückenauflage Polsterungen aufweist, die im Verwendungszustand zu beiden Seiten der Wirbelsäule des Pferdes auf dessen Rücken aufliegen. Durch entsprechende Polsterung ist eine den Pferderücken schonende Krafteinleitung gewährleistet.

Die Rückenauflage des erfindungsgemäßen Longiergurtes kann Befestigungsmittel zur Befestigung von Zusatzgewichten an der Rückenauflage, vorzugsweise im Bereich des Gurtbandes, aufweisen. Durch die Befestigung entsprechender Zusatzgewichte kann die Balancierfähigkeit und Tragkraft des Pferderückens trainiert werden. Auch kann durch entsprechende Zusatzgewichte der Muskelaufbau bei rekonvaleszenten oder rückengeschädigten Pferden gefördert werden. Aufgrund des mit der Erfindung erreichten Verlaufs des Gurtbandes um den Rumpf des Pferdes, kann bei Anordnung der Zusatzgewichte im Bereich des Gurtbandes gezielt die zum späteren Tragen eines Reiters erforderliche Muskulatur aufgebaut werden.

Es ist bevorzugt, wenn der Longiergurt einen Hintergurt umfasst, der an der gegenüber dem Gurtband aussparungsfreien Seite der Rückenauflage befestigbar ist. Der Hintergurt kann dabei längenelastisch ausgeführt sein, bspw. indem Gummiringe als elastische Elemente in ein an sich unelastisches Gurtband eingefügt sind.

Vorzugsweise ist die Länge der Rückenauflage wenigstens doppelt, weiter vorzugsweise wenigstens dreimal so groß wie die Breite des Gurtbandes. Bevorzugt ist außerdem wenn an dem Gurtband zu beiden Seiten der Rückenauflage wenigstens jeweils ein, vorzugsweise jeweils drei Befestigungsringe vorgesehen sind und/oder an der Rückenauflage zu beiden Seiten der Achse der zentralen Aussparung und/oder zu beiden Seiten des Gurtbandes jeweils wenigstens ein, vorzugsweise jeweils zwei Befestigungsringe vorgesehen sind.

Die Erfindung wird nun anhand einer vorteilhaften Ausführungsform unter Bezugnahme auf die beigefügten Zeichnungen beispielhaft beschrieben. Es zeigen:
- Figur 1:: ein erstes Ausführungsbeispiel eines erfindungsgemäßen Longiergurtes in Verwendung mit Hintergurt;
- Figur 2:: eine Detaildarstellung des Longiergurtes aus Figur 1;
- Figur 3:: eine Draufsicht des Longiergurtes aus Figuren 1 und 2.

In Figur 1 ist ein erstes Ausführungsbeispiel eines erfindungsgemäßen Longiergurtes 1 im Verwendungszustand, also in einem um den Rumpf 91 eines durch den Umriss 90 angedeuteten Pferdes angelegten Zustand. Derselbe Longiergurt 1 ist grundsätzlich auch in Figuren 2 und 3 dargestellt, auf die ergänzend verwiesen wird. In Figuren 2 und 3 ist der Longiergurt 1 jedoch nicht in Verwendung dargestellt, weshalb die Darstellung des Hintergurtes 9 sowie eines das Gurtband 2 schließenden Zwischenstück 2' dort entfällt, während hingegen das Zusatzgewicht 33 in Figur 1 nicht dargestellt ist.

Der Longiergurt 1 gemäß Figuren 1 bis 3 umfasst ein mehrgliedriges Gurtband 2, welches durch Schnallen 21 im Bereich des Brustbeins 93 des Pferdes festgeschnallt und auch wieder gelöst werden kann.

Weiterhin umfasst der Longiergurt 1 eine fest mit dem Gurtband 2 über Schrauben 22 verbundene Rückenauflage 3, welche sich zu beiden Seiten und quer zur Längsrichtung des Gurtbandes 2 erstreckt. Das eigentliche Gurtband 2 ist im Bereich der Rückenauflage 3 geteilt, wobei die beiden Teile jeweils auf beiden Seiten der Rückenauflage 3 mit Schrauben 22 derart fest mit dieser verbunden sind, dass das Gurtband 2 durch den in Längsrichtung des Gurtbandes 2 verlaufenden und in Figur 1 mit gestrichelter Linie angedeutete Bereich 3' der Rückenauflage 3 geschlossen ist. Der Bereich 3' kann somit als Glied des mehrgliedrigen Gurtbandes 2 angesehen werden.

Die Rückenauflage 3 weist eine zentrale einseitig offene Aussparung 4 auf, durch die im Verwendungszustand des Longiergurtes 1 der Widerrist 92 des Pferdes 90 hindurchgeführt wird. Über die Aussparung 4 und den Widerrist 92 erstreckt sich ein starres Kopfeisen 5, welches zu beiden Seiten der Aussparung 4 fest mit der Rückenauflage 3 verbunden ist. Die Aussparung 4 ragt nur unwesentlich in den Bereich 3' des Gurtbandes 2 der Rückenauflage 3, sodass die Breite des Bereichs 3' durch die Aussparung 4 nur um 12% gegenüber der sonstigen Breite verringert ist.

Während das Gurtband 2 zum Anliegen an den Rumpf 91 des Pferdes 90 grundsätzlich flexibel ist, weist die Rückenauflage 5 demgegenüber abseits ihres zentralen Bereiches 6 in Fortführung der Aussparung 4 (vgl. mit gestrichelter Linie angedeutete Bereich in Figur 3) eine deutlich höhere Steifigkeit auf, um die über die Rückenauflage 3 auf das Pferd 90 einwirkenden Kräfte möglichst gleichmäßig über die gesamte Anlagefläche der Rückenauflage 3 zu verteilen. Um dennoch eine schonende Krafteinleitung zu gewährleisten, weist die Rückenauflage 3 eine geeignete Polsterung 31 auf ihrer Innenseite auf.

Die Rückenauflage 3 weist in ihrem zentralen Bereich 6 gegenüber den übrigen Bereichen eine geringere Steifigkeit auf, um die Rückenauflage 3 durch Austausch des Kopfeisens 5 an die Anatomie eines Pferdes 90 anpassen zu können. Durch geeignete Wahl des Kopfeisens 5 lässt sich nämlich die relative Lage der beiden Bereiche zu beiden Seiten des zentralen Bereichs 6 der Rückenauflage 3 verändern, um sie dem Rücken, insbesondere dessen Breite, des jeweiligen Pferdes 90 anzupassen. Dazu ist das Kopfeisen 5 einfach austauschbar ausgestaltet und insbesondere nur mit Schrauben 51 an der Rückenauflage 5 befestigt. Die Schrauben 51 weisen anstelle von handelsüblichen Schraubenköpfen Longierringe 52 auf, die senkrecht zur Ache der Schrauben 51 angeordnet sind. Die Longierringe 52 ermöglichen ein manuelles Lösen und Festziehen der Schrauben 51, wodurch ein werkzeugfreier Austausch des Kopfeisens 5 möglich ist. Daneben sind die Longierringe 52 an zur zügelähnlichen Führung von Longen vorteilhaften Positionen an der Rückenauflage 5 angeordnet.

Wie bereits ausgeführt, ist das Gurtband 2 über die Schrauben 22 mit der Rückenauflage 3 verbunden. Entsprechend ist auch der Austausch des Gurtbandes 2 problemlos möglich, bspw. um ein an ein bestimmtes Tier angepasstes Gurtband 2 zu verwenden. Es ist aber auch möglich, dass das Gurtband 2 mehrere Durchgangslöcher zur Durchführung der Schrauben 22 aufweist, um so in verschiedenen Winkeln an der Rückenauflage 3 befestigt zu werden.

An der Rückenauflage 3 sind im Bereich 3' des Gurtbandes 2 Befestigungsmittel 32 zur Befestigung von Zusatzgewichten 33 (vgl. Figuren 2 und 3) vorgesehen. Durch Anbringung von in Figur 2 und 3 beispielhaft dargestellten Zusatzgewichte 33 ist es möglich, die Muskulatur des Pferdes 90 gezielt aufzubauen. Die Zusatzgewichte 33 können bspw. ein Gesamtgewicht von 3 oder 6 kg aufweisen.

An dem Gurtband 2 des Longiergurtes 1 sind zu beiden Seiten der Rückenauflage 3 jeweils drei Befestigungsringe 8 vorgesehen. An der Rückenauflage 3 sind zu beiden Seiten der des zentralen Bereichs 6 und zu beiden Seiten des Gurtbandes 2 jeweils zwei Befestigungsringe 8 vorgesehen. Aufgrund der gewählten Anordnung der Befestigungsringe 8, sind bei dem beispielhaft gezeigten Longiergurt 1 nahezu sämtliche beim Longieren bekannten Hilfszügelanordnungen möglich.

An im hinteren Bereich der Rückenauflage 3 angeordneten Befestigungsringen 8 ist ein Hintergurt 9 befestigt. Der Hintergurt 9 verläuft parallel zum Gurtband 2 um den Rumpf 91 des Pferdes 90. Der grundsätzlich aus einem unelastischen Material gefertigte Hintergurt 9 weist zwischengesetzte Gummiringe 9' auf, mit dem eine Längselastizität des Hintergurtes 9 erreicht wird.

Die Länge der Rückenauflage 3 beträgt im dargestellten Ausführungsbeispiel das 4- bis 4,5-fache der Breite des Gurtbandes 2 .

## Patentansprüche

1. Longiergurt (1) für Pferde umfassend ein am Rumpf (91) eines Pferdes (90) sicherbares Gurtband (2) mit einer sich quer zur Längsrichtung des Gurtbandes (2) zu beiden Seiten erstreckende Rückenauflage (3), **dadurch gekennzeichnet, dass** die Rückenauflage zu einer Seite des Gurtbandes (2) eine zentrale einseitig offene Aussparung (4) für den Widerrist (92) des Pferdes (90) aufweist, welche durch ein zu beiden Seiten der Aussparung (4) an der Rückenauflage (3) befestigtes Kopfeisen (5) überspannt ist, und dass die Rückenauflage zumindest abseits des zentralen Bereiches (6) in Fortführung der Aussparung (4) eine höhere Steifigkeit als das Gurtband (2) hat, wobei sowohl an dem Gurtband (2) als auch an der Rückenauflage (3) abseits des Gurtbandes (2) Ringe (7) zur Befestigung und/oder Durchführung von Hilfszügeln und/oder Longen vorgesehen sind.

2. Longiergurt nach Anspruch 1,
**dadurch gekennzeichnet, dass**
das Gurtband (2) über Schraubverbindungen (22) an der Rückenauflage (3) befestigt ist, wobei am Gurtband (2) und/oder der Rückenauflage (3) vorzugsweise eine Mehrzahl an Schraubenlöchern zur Auswahl und/oder ein Teil der Schraubenlöcher als Langlöcher zur Anpassung der Position und/oder Ausrichtung des Gurtbandes (2) gegenüber der Rückenauflage (3) ausgeführt sind.

3. Longiergurt nach Anspruch 1 oder 2,
**dadurch gekennzeichnet, dass**
das Kopfeisen (5) austauschbar an der Rückenauflage (3) befestigt ist, wobei die Befestigung an der Rückenauflage (3) vorzugweise als lösbare Schraubenverbindung (51) ausgeführt ist.

4. Longiergurt nach Anspruch 3,
**dadurch gekennzeichnet, dass**
am Schraubenkopf wenigstens einer der Schrauben (51) zur Befestigung des Kopfeisens (5) an der Rückenauflage (3) senkrecht zur Schraubenachse ein Longierring (52) angeordnet ist.

5. Longiergurt nach einem der vorhergehenden Ansprüche,
**dadurch gekennzeichnet, dass**
die Rückenauflage (3) Polsterungen (31) aufweist, die im Verwendungszustand zu beiden Seiten der Wirbelsäule des Pferdes (90) auf dessen Rücken aufliegen.

6. Longiergurt nach einem der vorhergehenden Ansprüche,
**dadurch gekennzeichnet, dass**
die Rückenauflage (2) Befestigungsmittel (32) zur Befestigung von Zusatzgewichten (33), vorzugsweise im Bereich (3') des Gurtbandes (2), aufweist.

7. Longiergurt nach einem der vorhergehenden Ansprüche,
**dadurch gekennzeichnet, dass**
der Longiergurt (1) einen Hintergurt (9) umfasst, der an der gegenüber dem Gurtband (2) aussparungsfreien Seite der Rückenauflage (3) befestigbar ist.

8. Longiergurt nach einem der vorhergehenden Ansprüche,
**dadurch gekennzeichnet, dass**
die Länge der Rückenauflage (3) wenigstens doppelt, vorzugsweise wenigstens dreimal so groß ist wie die Breite des Gurtbandes (2).

9. Longiergurt nach einem der vorhergehenden Ansprüche,
**dadurch gekennzeichnet, dass**
an dem Gurtband (2) zu beiden Seiten der Rückenauflage (3) wenigstens jeweils ein, vorzugsweise jeweils drei Befestigungsringe (8) vorgesehen sind und/oder an der Rückenauflage (3) zu beiden Seiten des zentralen Bereichs (6) und/oder zu beiden Seiten des Gurtbandes (2) jeweils wenigstens ein, vorzugsweise jeweils zwei Befestigungsringe (8) vorgesehen sind.

## Claims

1. Lunging girth (1) for horses, comprising a strap (2) which can be secured on the trunk (91) of a horse (90) and has a back support (3) extending on both sides transversely with respect to the longitudinal direction of the strap (2), **characterized in that** the back support on one side of the strap (2) has a central cut-out (4) which is open on one side for the withers (92) of the horse (90), said cut-out being spanned by a gullet plate (5) fastened to the back support (3) on both sides of the cut-out (4), and **in that** the back support has greater rigidity than the strap (2) at least away from the central region (6) in a continuation of the cut-out (4), wherein rings (7) for the fastening and/or passage of auxiliary reins and/or lunges are provided both on the strap (2) and on the back support (3) away from the strap (2).

2. Lunging girth according to Claim 1, **characterized in that** the strap (2) is fastened to the back support (3) via screw connections (22), wherein preferably a plurality of screw holes are formed on the strap (2) and/or the back support (3) for selection purposes and/or some of the screw holes are designed as elongated holes for adapting the position and/or orientation of the strap (2) in relation to the back support (3).

3. Lunging girth according to Claim 1 or 2, **characterized in that** the gullet plate (5) is fastened interchangeably to the back support (3), wherein the fastening to the back support (3) is preferably designed as a releasable screw connection (51).

4. Lunging girth according to Claim 3, **characterized in that** a lunging ring (52) is arranged on the screw head of at least one of the screws (51) perpendicular to the screw axis in order to fasten the gullet plate (5) to the back support (3).

5. Lunging girth according to one of the preceding claims, **characterized in that** the back support (3) has padding (31) resting on the back of the horse (90), on both sides of the spinal column, in the use state.

6. Lunging girth according to one of the preceding claims, **characterized in that** the back support (2) has fastening means (32) for the fastening of additional weights (33), preferably in the region (3') of the strap (2).

7. Lunging girth according to one of the preceding claims, **characterized in that** the lunging girth (1) comprises a rear strap (9) which can be fastened to that side of the back support (3) which is cut out-free in relation to the strap (2).

8. Lunging girth according to one of the preceding claims, **characterized in that** the length of the back support (3) is at least twice, preferably at least three times as large as the width of the strap (2).

9. Lunging girth according to one of the preceding claims, **characterized in that** at least in each case one, preferably in each case three fastening rings (8) are provided on the strap (2) on both sides of the back support (3), and/or in each case at least one, preferably in each case two fastening rings (8) are provided on the back support (3) on both sides of the central region (6) and/or on both sides of the strap (2).

## Revendications

1. Surfaix (1) pour chevaux, comprenant une sangle (2) pouvant être fixée sur le ventre (91) d'un cheval (90) avec un support pour le dos (3) s'étendant des deux côtés transversalement à la direction longitudinale de la sangle (2), **caractérisé en ce que** le support pour le dos présente d'un côté de la sangle (2), un évidement central (4) ouvert d'un côté pour le garrot (92) du cheval (90), lequel est recouvert par une arcade de garrot (5) fixée des deux côtés de l'évidement (4) au niveau du support pour le dos (3) et **en ce que** le support pour le dos, au moins à l'écart de la région centrale (6), présente dans le prolongement de l'évidement (4) une plus grande rigidité que la sangle (2), des anneaux (7) pour la fixation et/ou le passage de languettes auxiliaires et/ou de longes étant prévus à la fois au niveau de la sangle (2) et au niveau du support pour le dos (3) à l'écart de la sangle (2).

2. Surfaix selon la revendication 1,
**caractérisé en ce que**
la sangle (2) est fixée au support pour le dos (3) par le biais de raccords vissés (22), de préférence une pluralité de trous de vis à sélectionner et/ou une partie des trous de vis étant réalisés au niveau de la sangle (2) et/ou du support pour le dos (3) en tant que trous oblongs pour l'adaptation de la position et/ou de l'orientation de la sangle (2) par rapport au support pour le dos (3).

3. Surfaix selon la revendication 1 ou 2,
**caractérisé en ce que** l'arcade de garrot (5) est fixée de manière remplaçable au support pour le dos (3), la fixation au support pour le dos (3) étant réalisée de préférence sous la forme d'une connexion vissée amovible (51) .

4. Surfaix selon la revendication 3,
**caractérisé en ce**
**qu'**un anneau de longe (52) au niveau de la tête de vis d'au moins l'une des vis (51) pour la fixation de l'arcade de garrot (5) au support pour le dos (3) est disposé perpendiculairement à l'axe de vis.

5. Surfaix selon l'une quelconque des revendications précédentes,
**caractérisé en ce que**
le support pour le dos (3) présente des rembourrages (31) qui, dans l'état d'utilisation, reposent des deux côtés de la colonne vertébrale du cheval (90) sur son dos.

6. Surfaix selon l'une quelconque des revendications précédentes,
**caractérisé en ce que**
le support pour le dos (2) présente des moyens de fixation (32) pour la fixation de poids supplémentaires (33), de préférence dans la région (3') de la sangle (2).

7. Surfaix selon l'une quelconque des revendications précédentes,
**caractérisé en ce que**
le surfaix (1) comprend une sangle arrière (9) qui peut être fixée au niveau du côté du support pour le dos (3) sans évidement par rapport à la sangle (2).

8. Surfaix selon l'une quelconque des revendications précédentes,
**caractérisé en ce que** la longueur du support pour le dos (3) vaut au moins le double, de préférence au moins le triple de la largeur de la sangle (2).

9. Surfaix selon l'une quelconque des revendications précédentes,
**caractérisé en ce**
**qu'**au niveau de la sangle (2), des deux côtés du support pour le dos (3), sont prévus au moins à chaque fois un, de préférence à chaque fois trois anneaux de fixation (8) et/ou au niveau du support pour le dos (3), des deux côtés de la région centrale (6) et/ou des deux côtés de la sangle (2), sont prévus à chaque fois au moins un, de préférence à chaque fois deux anneaux de fixation (8).
